# EUROPÄISCHE PATENTANMELDUNG

(11) **EP 4 610 450 A1**
(43) Veröffentlichungstag der Anmeldung: **03.09.2025**
(21) Anmeldenummer: 24159981.0
(22) Anmeldetag: 27.02.2024
(51) Int. Cl.: E04F 11/18, E06B 3/54, E06B 3/58

(54) **AUFNAHMEVORRICHTUNG ZUM HALTEN EINES PLATTENFÖRMIGEN BAUELEMENTS IN EINER AUFNAHME EINES AUFNAHMEPROFILS**

(71) Anmelder: Bohle AG, 42781 Haan (DE)
(72) Erfinder: WINDMANN, Frank, 40764 Langenfeld (DE)
(74) Vertreter: Michalski Hüttermann & Partner Patentanwälte mbB

(57) **Zusammenfassung**

Nachfolgende Ausführungen betreffen eine Aufnahmevorrichtung (3) zum Halten eines plattenförmigen Bauelements (4) in einer Aufnahme (2.1) mit einem Boden (5.3), zwei Innenseiten (5.1, 5.2) sowie einem V-förmigen Mündungsbereich (6.1), aufweisend eine Lagerschale (7) zum Einlegen in die Aufnahme (2.1), wobei die Lagerschale (7) eine zum Aufliegen auf dem Boden (5.3) ausgebildete Auflage (7.3) für das plattenförmige Bauelement (4) und zwei zum Anliegen an den Innenseiten (5.1, 5.2) ausgebildete Seitenlagerschalen (7.1, 7.2) aufweist, zwei in den Seitenlagerschalen (7.1, 7.2) einliegende, jeweils gegenüber den Seitenlagerschalen (7.1, 7.2) verschwenkbare Schwenklager (8.1, 8.2), zwei an den Schwenklagern (8.1, 8.2) aufgenommene, jeweils durch eine einstellbare wirksame Dicke zum Einklemmen des plattenförmigen Bauelements (4) ausgebildete Anlageelemente (10.1, 10.2) und zwei jeweils mit einer Seitenlagerschale (7.1, 7.2) verrastbare erste Keile (12.1, 12.2) zum Einschieben zwischen den Innenseiten (5.1, 5.2) und dem plattenförmigen Bauelement (4) in dem V-förmigen Mündungsbereich (6.1) zum Einklemmen des plattenförmigen Bauelements (4).

## Beschreibung

### Technisches Gebiet

Nachfolgende Ausführungen betreffen eine Aufnahmevorrichtung zum Halten eines plattenförmigen Bauelements, insbesondere einer Glasscheibe, in einer Aufnahme mit einem Boden und zwei Innenseiten eines Aufnahmeprofils.

Des Weiteren betreffen nachfolgende Ausführungen ein Aufnahmeprofilsystem zur Aufnahme eines plattenförmigen Bauelements, insbesondere einer Glasscheibe, aufweisend ein Aufnahmeprofil mit einer einen Boden und zwei Innenseiten sowie einen V-förmigen Mündungsbereich aufweisenden Aufnahme und zumindest eine in der Aufnahme einliegende Aufnahmevorrichtung.

Des Weiteren betreffen nachfolgende Ausführungen ein Verfahren zum Aufnehmen eines plattenförmigen Bauelements, insbesondere einer Glasscheibe, an einem Aufnahmeprofil mit einer einen Boden und zwei Innenseiten sowie einen V-förmigen Mündungsbereich aufweisenden Aufnahme mittels einer Aufnahmevorrichtung.

### Technischer Hintergrund

Aus dem Stand der Technik ist es insbesondere im Bereich der Architektur bekannt, dass plattenförmige Bauelemente wie etwa Glasscheiben oder Geländerplatten einer Absturzsicherung einseitig an einem Aufnahmeprofil aufgenommen und gehalten werden. Dabei ist das Profil beispielsweise seinerseits an einem Boden oder einer Wand befestigt und leitet auf das plattenförmige Bauelement wirkende Kräfte sowie dessen Gewichtskraft hin zu dem Boden oder der Wand ab. Auf diese Weise ist eine architektonisch ansprechende schlichte Halterung geschaffen, wobei jedoch insbesondere bei relativ großen und schweren plattenförmigen Bauelementen hohe Kräfte und/oder Momente an dem Aufnahmeprofil aufgenommen werden müssen, beispielsweise wenn bei einer Absturzsicherung eine Person an einer dem Aufnahmeprofil gegenüberliegenden Kante gegen das plattenförmige Bauelement drückt. Ein vorbeschriebenes Aufnahmeprofil ist beispielsweise aus DE 20 2017 100 181 U1 bekannt.

Es besteht bei der Verwendung derartiger Aufnahmeprofile das grundsätzliche Bedürfnis einer einfachen Montage und Ausrichtung des plattenförmigen Bauelements an dem Aufnahmeprofil sowie einer möglichst guten Positionstreue des plattenförmigen Bauelements unter Last.

### Beschreibung - Technische Lösung

Ausgehend von dieser Situation ist es eine vorliegende Aufgabe, die Montage und Ausrichtung eines plattenförmigen Bauelements an einem Aufnahmeprofil zu vereinfachen und die Positionstreue des plattenförmigen Bauelements unter Last zu verbessern.

Die vorliegende Aufgabe wird durch die Merkmale der unabhängigen Ansprüche gelöst. Vorteilhafte Ausgestaltungen sind in den Unteransprüchen, der Beschreibung und den Zeichnungen angegeben. Sofern technisch möglich, können die Lehren der Unteransprüche beliebig mit den Lehren der Haupt- und Unteransprüche kombiniert werden.

Insbesondere wird die Aufgabe demnach gelöst durch eine Aufnahmevorrichtung zum Halten eines plattenförmigen Bauelements, insbesondere einer Glasscheibe, in einer Aufnahme mit einem Boden und zwei Innenseiten sowie einem V-förmigen Mündungsbereich eines Aufnahmeprofils, die Aufnahmevorrichtung aufweisend eine Lagerschale zum Einlegen in die Aufnahme, wobei die Lagerschale eine zum Aufliegen auf dem Boden ausgebildete Auflage für das plattenförmige Bauelement und zwei zum Anliegen an den Innenseiten ausgebildete Seitenlagerschalen aufweist, zwei in den Seitenlagerschalen einliegende, jeweils gegenüber den Seitenlagerschalen verschwenkbare Schwenklager, zwei an den Schwenklagern aufgenommene, jeweils eine Anlagefläche für das plattenförmige Bauelement bildende und durch eine einstellbare wirksame Dicke zum Einklemmen des plattenförmigen Bauelements ausgebildete Anlageelemente und zwei jeweils mit einer Seitenlagerschale verrastbare erste Keile zum Einschieben zwischen den Innenseiten und dem plattenförmigen Bauelement in dem V-förmigen Mündungsbereich der Aufnahme und zum Einklemmen des plattenförmigen Bauelements.

Nachfolgend werden vorteilige Aspekte erläutert und weiter nachfolgend bevorzugte modifizierte Ausführungsformen beschrieben. Erläuterungen, insbesondere zu Vorteilen und Definitionen von Merkmalen, sind dem Grunde nach beschreibende und bevorzugte, jedoch nicht limitierende Beispiele. Sofern eine Erläuterung limitierend ist, wird dies ausdrücklich erwähnt.

Soweit Ordinalzahlen, zum Beispiel "erste", "zweite", usw., verwendet werden, beispielsweise zur Bezeichnung einer Komponente, eines Elements, eines Verfahrensschritts oder einer Verfahrenshandlung, so sind diese Ordinalzahlen rein zur Differenzierung in der Bezeichnung vorgesehen und zeigen keine Abhängigkeiten oder Reihenfolgen an. Das heißt insbesondere, dass beispielsweise eine Vorrichtung nicht eine "erste Komponente" aufweisen muss, um eine "zweite Komponente" aufzuweisen. Auch kann eine Vorrichtung eine "erste Komponente", sowie eine "dritte Komponente" aufweisen, ohne aber zwangsläufig eine "zweite Komponente" aufzuweisen. Es können auch mehrere Einheiten der gleichen Ordinalzahl vorgesehen sein, also beispielsweise mehrere "erste Komponenten".

Als eine Aufnahmevorrichtung wird eine Vorrichtung verstanden, die dazu vorgesehen ist, im haltenden Kontakt mit dem plattenförmigen Bauelement einerseits und im gehaltenen Kontakt mit dem Aufnahmeprofil andererseits zu stehen. Insbesondere kann durch die Aufnahmevorrichtung dabei ein beschädigungsfreier Kontakt zu dem plattenförmigen Bauelement sowie ein beschädigungsfreies Halten des plattenförmigen Bauelements erreicht werden, beispielsweise bei einer Glasplatte durch weiche und elastische Kontaktelemente. Die Aufnahmevorrichtung dient weiterhin dazu, das plattenförmige Bauelement an dem Aufnahmeprofil auszurichten und in einer ausgerichteten Position möglichst positionstreu festzulegen.

Ein Aufnahmeprofil, für das die Aufnahmevorrichtung vorgesehen ist, ist insbesondere als Leistenprofil ausgebildet und umschließt im montierten Zustand des plattenförmigen Bauelements eine insbesondere untere Kante des plattenförmigen Bauelements. Die Aufnahme des Aufnahmeprofils ist insofern als Vertiefung bzw. Ausnehmung in dem Aufnahmeprofil ausgebildet, in die das plattenförmige Bauelement mit der Kante eintaucht.

Die Kante des plattenförmigen Bauelements ist dann im montierten Zustand durch das Aufnahmeprofil überdeckt.

Die Aufnahme des Aufnahmeprofils ist in einem Mündungsbereich, also im Bereich einer Öffnung der Aufnahme, V-förmig, also mit zwei sich gegenüberliegenden und entgegengesetzt ausgerichteten Schrägen ausgebildet, sodass die Mündung einen wesentlich weiteren Querschnitt aufweist als das zum Einführen in die Aufnahme vorgesehene plattenförmige Bauelement. Das Einsetzen und Einführen des plattenförmigen Bauelements sind auf diese Weise besonders einfach ermöglicht. Als V-förmig wird der Mündungsbereich insbesondere auch dahingehend verstanden, dass die Schrägen nicht in einem Kreuzungspunkt zusammenlaufen. Vielmehr ist die Aufnahme bevorzugt in einem unteren Bereich mit einer von der V-Form abweichenden Form ausgebildet, insbesondere mit einer U-Form, die ferner konkave oder konvexe Bereiche aufweisen kann. Besonders bevorzugt ist der Boden der Aufnahme zu der in die Aufnahme eingeführten bzw. einzuführenden Kante des plattenförmigen Bauelements parallel und weiterhin bevorzugt zu dessen Haupterstreckungsebene orthogonal.

Eine Lagerschale bildet nach vorliegendem Verständnis den Kontaktbereich der Aufnahmevorrichtung mit dem Aufnahmeprofil bzw. der Aufnahme aus und liegt an diesem bzw. dieser an. Durch die Lagerschale werden folglich Kräfte zwischen der Aufnahmevorrichtung und dem Aufnahmeprofil übertragen, wobei ein dafür notwendiger Schluss bevorzugt ein Kraft- und/oder Formschluss sein kann. Insbesondere leitet die Auflage bei einem senkrecht stehenden plattenförmigen Bauelement die Gewichtskraft in das Aufnahmeprofil während die Seitenlagerschalen Querkräfte, beispielsweise durch eine gegen das plattenförmige Bauelement lehnende Person, zu dem Aufnahmeprofil ableitet.

Insofern die Schwenklager gegenüber den Seitenlagerschalen verschwenkbar ausgebildet sind, sind die Schwenklager insbesondere konvex ausgebildet und liegen in einem entsprechend konkav ausgebildeten Bereich der Seitenlagerschalen ein. Dabei sind die Schwenkachsen jeweils so an der Aufnahmevorrichtung angeordnet, dass die Schwenklager zusammen mit dem zwischen den Anlageelementen eingeklemmten plattenförmigen Bauelement jedenfalls über einen bestimmten Schwenkweg frei verschwenkbar sind. Die Schwenkachsen erstrecken sich also in der Längsrichtung der Aufnahme bzw. des Aufnahmeprofils bzw. der Aufnahmevorrichtung. Die Schwenklager und/oder die Seitenlagerschalen können weiterhin Anschläge aufweisen, um den Schwenkweg eines jeweiligen Schwenklagers zu begrenzen. Die Längserstreckung der Aufnahme entspricht der Längserstreckung des Aufnahmeprofils und liegt zudem in der Haupterstreckungsebene des plattenförmigen Bauelements bzw. ist parallel zu der auf der Auflage aufliegenden Kante des plattenförmigen Bauelements.

Die wirksame Dicke eines Anlageelements ist die Dicke, um die das Anlageelement durch seine Präsens zwischen dem Schwenklager und dem plattenförmigen Bauelement diese voneinander beabstandet. Insofern die wirksame Dicke des Anlageelements einstellbar ist, weist das Anlageelement beispielsweise seine Dicke nur temporär auf, ist z.B. aufblasbar oder anderweitig verformbar, oder das Anlageelement ist, beispielsweise bei einem Keil, in variablen Anteilen zwischen dem Schwenklager und dem plattenförmigen Bauelement bzw. abseits dieses Zwischenraumes anordnenbar. Insofern das plattenförmige Bauelement zwischen den Anlageelementen eingeklemmt ist, bewirken diese ein Verspannen des plattenförmigen Bauelements mit den Anlageelementen, den Schwenklagern, den Seitenlagerschalen und dem Aufnahmeprofil, sodass das plattenförmige Bauelement letztlich durch den Materialwiderstand des Aufnahmeprofils gegen eine Verformung eingeklemmt ist.

Insofern die ersten Keile mit einer Seitenlagerschale verrastbar sind, sind diese in zumindest einer Richtung kraftübertragend mit der Seitenlagerschale verbunden. Wirkt also beispielsweise eine Kraft auf den ersten Keil in Richtung der Mündung der Aufnahme, wird diese Kraft durch die Verrastung an die Seitenlagerschale abgeleitet und der erste Keil wird durch die Seitenlagerschale entgegen dieser Kraft gehalten. Der erste Keil wird dann also durch die Verrastung in der Aufnahme bzw. in seiner verkeilten Position dort gehalten. Bevorzugt erlaubt die Verrastung eine Relativbewegung des ersten Keils auf die zugeordnete Seitenlagerschale zu. Beispielsweise ist die Verrastung durch eine Rastgeometrie ausgebildet. Weiterhin bevorzugt ist die Verrastung lösbar, beispielsweise mittels eines Werkzeugs.

Insofern das plattenförmige Bauelement zwischen den ersten Keilen eingeklemmt ist, bewirken diese ein Verspannen des plattenförmigen Bauelements mit den ersten Keilen und dem Aufnahmeprofil, sodass das plattenförmige Bauelement letztlich durch den Materialwiderstand des Aufnahmeprofils gegen eine Verformung eingeklemmt ist.

Die vorbeschriebene Lösung der Aufgabe mit dem Aufnahmeprofil umfasst die technische Lehre, dass die Aufnahme zwei übereinander angeordnete Einklemmpunkte ausbildet, nämlich einerseits zwischen dem Anlageelementen und andererseits zwischen den ersten Keilen. Das plattenförmige Bauelement ist auf diese Weise in einer ausgerichteten Position sicher gehalten und insbesondere gegen ein momentenbedingtes Verkippen gesichert. Dabei weist die Aufnahmevorrichtung eine äußere Lagerschale auf, durch die die durch die Aufnahmevorrichtung aufgenommenen Kräfte besonders günstig in das Aufnahmeprofil abgeleitet werden können, insbesondere indem die Seitenlagerschalen für einen entsprechend zur Kraftleitung eingerichteten Kontakt mit den Innenseiten ausgebildet sind. Durch das Verrasten der ersten Keile mit den Seitenlagerschalen werden dabei sowohl auf die ersten Keile wirkende Kräfte als auch auf die Schwenklager wirkende Kräfte über die Seitenlagerschalen zu dem Aufnahmeprofil abgeleitet. Gleichzeitig ist es durch die gegenüber der Lagerschale bzw. gegenüber den Seitenlagerschalen verschwenkbaren Schwenklager ermöglicht, das plattenförmige Bauelement zu einem Zeitpunkt, zu dem es bereits zwischen den Anlageelementen jedoch noch nicht zwischen den ersten Keilen eingeklemmt ist, präzise auszurichten. Insgesamt ist durch die Lehre also eine Aufnahmevorrichtung geschaffen, an der das plattenförmige Bauelement einfach montiert und ausgerichtet werden kann, wobei im vollständig montierten Zustand durch die Aufnahmevorrichtung hohe Kräfte und Momente zwischen dem plattenförmigen Bauelement und dem Aufnahmeprofil bei hoher Positionstreue des plattenförmigen Bauelement übertragen werden können.

Alternativ oder ergänzend kann vorgesehen sein, dass die beiden ersten Keile mittels eines an der Lagerschale geführten, insbesondere entlang der Kontur der Aufnahme geführten, Zugbands miteinander verbunden sind. Das Zugband ist also um das an der Aufnahmevorrichtung positionierte plattenförmige Bauelement herumgeführt, beispielsweise an den Seitenlagerschalen und unter der Auflage entlang. Auf diese Weise kann, beispielsweise bei einer Zugänglichkeit nur einer Seite des plattenförmigen Bauelements wie im Falle der Montage einer Absturzsicherung, das Zugband als Zugmittel für den nicht zugänglichen ersten Keil verwendet werden, um diesen nach der Ausrichtung des plattenförmigen Bauelements zwischen der Innenseite und dem plattenförmigen Bauelement zu positionieren. Der erste Keil und das Zugband können auf diese Weise ferner als Hilfsmittel bei der Ausrichtung des plattenförmigen Bauelements genutzt werden. Zudem dient das Zugband als Führung beim Einführen des zugänglichen ersten Keils bei dessen Positionierung zwischen dem plattenförmigen Bauelement und der Innenseite nach der Ausrichtung des plattenförmigen Bauelements, wobei durch die Verbindung der ersten Keile mittels des Zugbands und über die Lagerschale eine kraftleitende Verbindung zwischen diesen geschaffen ist, durch die verhindert ist, dass das plattenförmige Bauelement durch einen der ersten Keile aus seiner Ausrichtung heraus gedrückt wird.

Besonders bevorzugt ist das Zugband an zumindest einer Seite zunächst in einer Länge ausgebildet, sodass es wesentlich aus der Aufnahme herausragt. Einer der ersten Keile, insbesondere der zugängliche erste Keil, ist dann an dem Zugband für die Montage zunächst abseits der Aufnahme gehalten, insbesondere an einer dafür vorgesehenen Halterung des Zugbands. Es wird dann zunächst die Aufnahmevorrichtung mit nur einem ersten Keil in die Aufnahme eingesetzt, und der zweite erste Keil wird erst nach dem Einführen des plattenförmigen Bauelements in die Aufnahmevorrichtung durch das Zugband geführt zwischen plattenförmiges Bauelement und Innenseite eingeführt. Es ist so verhindert, dass das plattenförmige Bauelement bei der Montage durch einen beengten Bauraum zwischen den beiden ersten Keilen hindurchgeführt werden muss. Besonders bevorzugt ist dabei der zweite erste Keil an dem Zugband gehalten, beispielsweise an einer Halterung oder einer Rastgeometrie, sodass er bei der Montage über das Zugband zwischen die Innenseite und das plattenförmige Bauelement gezogen werden kann.

Alternativ oder ergänzend kann vorgesehen sein, dass die Seitenlagerschalen jeweils zumindest einen außenliegenden ersten Vorsprung zum formschlüssigen Eingriff in erste Ausnehmungen an einer Innenseite der Aufnahme aufweisen. Die zwischen den Seitenlagerschalen und dem Aufnahmeprofil bzw. den Innenseiten übertragbare Kraft ist dann durch den Formschluss erhöht, sodass die Lagerschale bzw. die Seitenlagerschalen auch unter hohen Belastungen sicher in Ihrer Position verbleiben und die auftretenden Kräfte an das Aufnahmeprofil ableiten. Die ersten Vorsprünge und die ersten Ausnehmungen können beispielsweise derart ausgebildet sein, dass der Kraftschluss in einer erwarteten Belastungsrichtung, beispielsweise entlang des Verschwenkwegs, wirkt oder jedenfalls bis zu einer Grenzbelastung wirkt, ohne notwendigerweise in einer entgegengesetzten Richtung zu wirken.

Alternativ oder ergänzend kann vorgesehen sein, dass die Seitenlagerschalen jeweils mehrere erste Vorsprünge aufweisen wobei die ersten Vorsprünge als Lamellen ausgebildet sind. Eine solche Anordnung kann im Querschnitt betrachtet auch als Verzahnung aufgegriffen werden.

Durch die Lamellen kann die Krafteinleitung vorteilhaft über die gesamte Kontaktfläche zwischen den Seitenlagerschalen und den Innenseiten verteilt und insofern maximiert werden, wobei die für den Kraftschluss wirksamen Flächen durch die Lamellen in der erwarteten Belastungsrichtung vorteilhaft besonders groß ist.

Alternativ oder ergänzend kann vorgesehen sein, dass die Seitenlagerschalen jeweils zumindest einen zweiten Vorsprung zum Rasteingriff in eine zweite Ausnehmung an einer Innenseite der Aufnahme zum formschlüssigen und/oder kraftschlüssigen Halten der Lagerschale in ihrer Position aufweisen. Insbesondere sind die zweiten Vorsprünge derart ausgebildet, dass sie in die zweiten Ausnehmungen eingeclipt werden, also beim Einführen in die zweite Ausnehmung elastisch verformt werden und in der eingeführten Position zum elastischen Zurückstellen entlastet werden, sodass sie einen Formschluss mit der zweiten Ausnehmung bilden. Es ist auf diese Weise sichergestellt, dass die Lagerschale vor dem Einbringen des plattenförmigen Bauelements sowie beim Ausrichten des plattenförmigen Bauelements nach dem Einklemmen zwischen den Anlageelementen sicher in Ihrer Position verbleiben. Die zweite Vorsprünge und die zweiten Ausnehmungen sind dabei nicht notwendigerweise zum Aufnahmen und Leiten von wesentlichen Kräften und/oder wesentlichen Momenten zwischen plattenförmigem Bauelement und Aufnahmeprofil ausgebildet und können insofern zum besonders einfachen Zusammensetzen miteinander ausgebildet sein.

Alternativ oder ergänzend kann vorgesehen sein, dass die Anlageelemente als zwischen ein jeweiliges Schwenklager und das plattenförmige Bauelement einschiebbare zweite Keile ausgebildet sind. Die einstellbare wirksame Dicke kann mit einem solchen Keil besonders einfach und zudem dauerhaft eingestellt werden, indem dieser weiter oder weniger weit zwischen das plattenförmige Bauelement und die Schwenklager eingetrieben wird.

Alternativ oder ergänzend kann vorgesehen sein, dass die Schwenklager jeweils einen dritten Vorsprung zum Rasteingriff in eine dritte Ausnehmung an einem Anlageelement zum formschlüssigen und/oder kraftschlüssigen Vorpositionieren des Anlageelements gegenüber dem Schwenklager aufweisen. Besonders bevorzugt wird ein als zweiter Keil ausgebildetes Anlageelement auf einer nicht zugänglichen Seite des plattenförmigen Bauelements dabei in einer weiter eingetriebenen Position vorpositioniert als ein als zweiter Keil ausgebildetes Anlageelement auf einer gegenüberliegenden zugänglichen Seite. Vorteilhaft kann durch den dritten Vorsprung erreicht werden, dass die Anlageelemente verliersicher und entsprechend einer bevorzugten Vorpositionierung an der Aufnahmevorrichtung gehalten werden, bevor das plattenförmige Bauelement eingeführt und eingeklemmt wird.

Alternativ oder ergänzend kann vorgesehen sein, dass die Auflage und die Seitenlagerschalen als voneinander separate Komponenten ausgebildet sind. Auf diese Weise ist das Einlegen der Lagerschale in die Aufnahme des Aufnahmeprofils vereinfacht, insbesondere hinsichtlich der ersten Vorsprünge und der zweiten Vorsprünge. Eine jeweilige Seitenlagerschale sowie die Auflage können dann etwa jeweils einzeln eingelegt werden und innerhalb der Aufnahme miteinander zu der Lagerschale verbunden werden oder die Lagerschale wird außerhalb der Aufnahme vormontiert, wobei jedoch während dem Einlegen die Lagerschalen und die Auflage für ein vereinfachtes Einlegen in bestimmten Grenzen zueinander beweglich sein können.

Alternativ oder ergänzend kann vorgesehen sein, dass die Seitenlagerschalen jeweils Verbindungselemente aufweisen und mittels der Verbindungselemente miteinander verbindbar, insbesondere formschlüssig verbindbar, ausgebildet sind, wobei die miteinander verbundenen Seitenlagerschalen insbesondere die Auflage umgreifen. Besonders bevorzugt sind die Verbindungselemente in der miteinander verbundenen Stellung durch die Auflage gehalten, etwa indem die Auflage die Verbindungselemente zwischen sich und dem Boden einsperrt. Es können dann zunächst die beiden miteinander verbundenen Seitenlagerschalen in die Aufnahme eingesetzt werden oder die Seitenlagerschalen können in der Aufnahme miteinander verbunden werden und die Auflage wird dann in einem zweiten Schritt in die Aufnahme eingebracht. Die Aufnahmevorrichtung ist dann - sowohl innerhalb als auch außerhalb der Aufnahme - besonders einfach zusammenfügbar.

Alternativ oder ergänzend kann vorgesehen sein, dass die Auflage zumindest eine dem Boden zugewandte vierte Ausnehmung zur Aufnahme eines Reibelements, insbesondere eines O-Rings aufweist. Die Auflage bzw. die gesamte Aufnahmevorrichtung ist dann gegen ein Verrutschen in der Längsrichtung der Aufnahme durch die erzeugte Reibhaftung gesichert. Insbesondere können dann als zweite Keile ausgebildete Anlageelemente in der Längsrichtung der Aufnahme zwischen dem plattenförmigen Bauelement und den Schwenklagern eingetrieben werden, ohne dass die Aufnahmevorrichtung aus ihrer Position in der Längsrichtung verschoben wird.

Alternativ oder ergänzend kann vorgesehen sein, dass die Auflage zumindest ein Federelement zum elastischen Aufnehmen des plattenförmigen Bauelements ausweist. Das Federelement ist beispielsweise durch zumindest einen elastisch verformbaren Vorsprung an der Auflage, besonders bevorzugt durch zwei an entgegenliegenden Enden der Auflage angeordnete elastische Vorsprünge gebildet. Durch das Federelement bzw. die Federelemente ist es ermöglicht, dass das plattenförmige Bauelement an mehreren Aufnahmevorrichtungen jeweils kraftübertragend anliegt, auch wenn durch die mehreren Aufnahmevorrichtungen eine statisch überbestimmte Lagerung des plattenförmigen Bauelements erzeugt wird. Es wird also durch die Federelemente die Verwendung von einer statisch überbestimmten Anzahl an Aufnahmevorrichtungen für ein plattenförmiges Bauelement ermöglicht, sodass die durch eine einzelne Aufnahmevorrichtung aufgenommene Last verringert werden kann.

Alternativ oder ergänzend kann vorgesehen sein, dass die Schwenklager Einführschrägen zum Einführen des plattenförmigen Bauelements zwischen die Anlageelemente aufweist. Es ist so eine vereinfachte und beschädigungsfreie Einführung des plattenförmigen Bauelements ermöglicht.

Die Aufgabe wird weiterhin gelöst durch ein Aufnahmeprofilsystem zur Aufnahme eines plattenförmigen Bauelements, insbesondere einer Glasscheibe, aufweisend ein Aufnahmeprofil mit einer einen Boden und zwei Innenseiten sowie einen V-förmigen Mündungsbereich aufweisenden Aufnahme und zumindest eine in der Aufnahme einliegende vorbeschriebene Aufnahmevorrichtung. Mit dem Aufnahmeprofilsystem werden die bezüglich der Aufnahmevorrichtung vorbeschriebenen Vorteile in entsprechender Weise erreicht. Insbesondere ist mit dem Aufnahmeprofilsystem eine einfache Montage und Ausrichtung eines daran aufgenommenen plattenförmigen Bauelements bei einer hohen Positionstreue des montierten plattenförmigen Bauelements unter Last ermöglicht bzw. erreicht.

Alternativ oder ergänzend kann bei dem Aufnahmeprofilsystem vorgesehen sein, dass das Aufnahmeprofil an zumindest einer Innenseite zumindest eine erste Ausnehmungen zum Aufnehmen zumindest eines ersten Vorsprungs einer Seitenlagerschale der Aufnahmevorrichtung und/oder zumindest eine zweite Ausnehmungen zum Aufnehmen zumindest eines zweiten Vorsprungs einer Seitenlagerschale der Aufnahmevorrichtung aufweist. Auf diese Weise werden die bezüglich der ersten Vorsprünge bzw. bezüglich der zweiten Vorsprünge vorbeschriebenen Vorteile entsprechend erreicht bzw. ermöglicht.

Die Aufgabe wird weiterhin gelöst durch ein Verfahren zum Aufnehmen eines plattenförmigen Bauelements, insbesondere einer Glasscheibe, an einem Aufnahmeprofil mit einer einen Boden und zwei Innenseiten sowie einen V-förmigen Mündungsbereich aufweisenden Aufnahme mittels einer vorbeschriebenen Aufnahmevorrichtung, das Verfahren aufweisend die Schritte Einlegen der Lagerschale mit daran einliegenden Schwenklagern und an den Schwenklagern aufgenommenen Anlageelemente in die Aufnahme, Einführen des plattenförmigen Bauelements zwischen die Anlageelemente, Einstellen der wirksamen Dicke der Anlageelemente zum Einklemmen des plattenförmigen Bauelements, Ausrichten des plattenförmigen Bauelements durch Verschwenken der Schwenklager gegenüber den Seitenlagerschalen und Einschieben der ersten Keile zwischen den Innenseiten der Aufnahme und dem plattenförmigen Bauelement zum Einklemmen des plattenförmigen Bauelements in der ausgerichteten Position. Mit dem Verfahren werden die bezüglich der Aufnahmevorrichtung bzw. bezüglich des Aufnahmeprofilsystems vorbeschriebenen Vorteile in entsprechender Weise erreicht. Insbesondere ist mit dem Verfahren eine einfache Montage und Ausrichtung eines an der Aufnahmevorrichtung aufgenommenen plattenförmigen Bauelements ermöglicht. Dabei ist insbesondere durch die Verschwenkbarkeit der Schwenklager gegenüber den Seitenlagerschalen eine einfache Ausrichtung des plattenförmigen Bauelements möglich, während gleichzeitig eine Einleitung von großen Kräften und/oder Momenten über die Lagerschale an das Aufnahmeprofil ermöglicht ist.

Es ist bevorzugt, dass die Reihenfolge von Verfahrensschritten, soweit nicht technisch in einer expliziten Reihenfolge erforderlich, variiert werden kann. Insbesondere kann das Einlegen der Lagerschale mit daran einliegenden Schwenklagern und an den Schwenklagern aufgenommenen Anlageelemente in die Aufnahme mit allen genannten Komponenten sowie mit den ersten Keilen gleichzeitig oder sequentiell erfolgen, insbesondere auch betreffend mehrere Komponenten der Lagerschale, mehrere Komponenten der Schwenklager und/oder mehrerer Komponenten der Anlageelemente.

Alternativ oder ergänzend kann bei dem Verfahren vorgesehen sein, dass das Einführen des plattenförmigen Bauelements entlang des V-förmigen Mündungsbereichs der Aufnahme und/oder entlang von Einführschrägen der Schwenklager erfolgt. Es ist dann ein besonders einfaches Einführen des plattenförmigen Bauelements ermöglicht, wobei die zum Einsetzen des plattenförmigen Bauelements relevante Öffnung der Aufnahme relativ zu der Dicke des plattenförmigen Bauelements relativ weit ausgebildet sein kann.

Alternativ oder ergänzend kann bei dem Verfahren vorgesehen sein, dass das Einstellen der wirksamen Dicke der Anlageelemente bei als zweite Keile ausgebildeten Anlageelementen durch Eintreiben zwischen das plattenförmige Bauelement und die Schwenklager erfolgt. Die einstellbare wirksame Dicke kann auf diese Weise besonders einfach und zudem dauerhaft eingestellt werden.

Alternativ oder ergänzend kann bei dem Verfahren vorgesehen sein, dass das Einschieben der ersten Keile zwischen den Innenseiten der Aufnahme und dem plattenförmigen Bauelement zum Einklemmen des plattenförmigen Bauelements in der ausgerichteten Position mittels eines an der Lagerschale geführten Zugbands erfolgt. Das Zugband dient dann einerseits dazu, einen ersten Keil auf einer von der Montageposition aus hinter dem plattenförmigen Bauelement liegenden Seite durch Zug an dem Zugband zwischen die Innenseiten der Aufnahme und das plattenförmige Bauelement zu ziehen, wobei der erste Keil dazu an dem Zugband gehalten ist, etwa an einer Halterung des Zugbands. Andererseits dient das Zugband dazu, den ersten Keil auf einer vor dem plattenförmigen Bauelement liegenden Seite geführt zwischen die Innenseiten der Aufnahme und das plattenförmige Bauelement zu drücken. Insbesondere ist bei dem Verfahren zumindest ein erster Keil an dem Zugband für die Montage zunächst abseits der Aufnahme gehalten, insbesondere an einer dafür vorgesehenen Halterung des Zugbands.

### Kurze Beschreibung der Zeichnungen

Nachfolgend wird eine bevorzugte technische Lösung unter Bezugnahme auf die anliegenden Zeichnungen anhand bevorzugter Ausführungsbeispiele näher erläutert. Die Formulierung "Figur" ist in den Zeichnungen mit "Fig." abgekürzt.

In den Zeichnungen zeigen
- Fig. 1a: eine perspektivische Ansicht eines Aufnahmeprofilsystems gemäß einer bevorzugten Ausführungsform mit daran aufgenommenem plattenförmigen Bauelement;
- Fig. 1b: eine Draufsicht auf das Aufnahmeprofilsystem gemäß Fig. 1a;
- Fig. 2: eine perspektivische Ansicht einer Aufnahmevorrichtung gemäß einer bevorzugten Ausführungsform in einer montierten Position;
- Fig. 3: eine Ansicht einer Auflage einer Aufnahmevorrichtung gemäß Fig. 2;
- Fig. 4a: eine erste Ansicht eines Schwenklagers einer Aufnahmevorrichtung gemäß Fig. 2;
- Fig. 4b: eine zweite Ansicht eines Schwenklagers einer Aufnahmevorrichtung gemäß Fig. 2;
- Fig. 5a: eine erste Ansicht einer Seitenlagerschale einer Aufnahmevorrichtung gemäß Fig. 2;
- Fig. 5b: eine zweite Ansicht einer Seitenlagerschale einer Aufnahmevorrichtung gemäß Fig. 2;
- Fig. 6: eine perspektivische Ansicht einer Lagerschale einer Aufnahmevorrichtung gemäß Fig. 2;
- Fig. 7: eine perspektivische Ansicht einer Aufnahmevorrichtung gemäß Fig. 2 in einer Vormontageposition; und
- Fig. 8: ein schematisches Verfahrensfließbild eines Verfahrens gemäß einer bevorzugten Ausführungsform.

### Detaillierte Beschreibung der Zeichnungen

Die beschriebenen Ausführungsbeispiele sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wird, kann eigenständig oder in Kombination mit anderen Merkmalen in einem beliebigen anderen Ausführungsbeispiel genutzt werden. Jedes Merkmal, das für ein Ausführungsbeispiel einer bestimmten Anspruchskategorie beschrieben wird, kann auch in entsprechender Weise in einem Ausführungsbeispiel einer anderen Anspruchskategorie eingesetzt werden.

Figur 1 zeigt ein Aufnahmeprofilsystem 1 mit einem Aufnahmeprofil 2 mit daran ausgebildeter Aufnahme 2.1 und einer Aufnahmevorrichtung 3. Das Aufnahmeprofil 2 erstreckt sich in einer Längsrichtung L und ist dazu vorgesehen, in der Aufnahme 2.1 ein plattenförmiges Bauelement 4 aufzunehmen und dieses zu halten sowie in nicht näher dargestellter Weise selbst beispielsweise an einem Boden oder einer Wand gehalten zu werden. Die Aufnahmevorrichtung 3 ist dabei dazu vorgesehen, das plattenförmige Bauelement 4 in der Aufnahme 2.1 ohne Beschädigung einzuklemmen und Kräfte des plattenförmigen Bauelements 4 an das Aufnahmeprofil 2 abzuleiten. Die Aufnahme 2.1 weist seitliche Innenseiten 5.1, 5.2 sowie einen Boden 5.3 auf und teilt sich in einen V-förmige Mündungsbereich 6.1 sowie einen darunter angeordneten U-förmigen Bereich 6.2 auf.

Die in Figur 2 in einer montierten Position dargestellte Aufnahmevorrichtung 3 weist eine Lagerschale 7 bestehend aus zwei den Innenseiten 5.1, 5.2 zugeordneten Seitenlagerschalen 7.1, 7.2 sowie einer dem Boden 5.3 zugeordneten Auflage 7.3 auf. Weiterhin weist die Aufnahmevorrichtung 3 zwei gegenüber den Seitenlagerschalen 7.1, 7.2 schwenkbar angeordnete Schwenklager 8.1, 8.2 auf, die ihrerseits Aufnahmen 9 für als zweite Keile ausgebildete Anlageelemente 10.1, 10.2 bilden. Die Anlageelemente 10.1, 10.2 bilden bei montiertem plattenförmigen Bauelement 4 einen in Figur 1b dargestellten ersten Einklemmpunkt 11.1 für das plattenförmige Bauelement 4 an dessen unterem Ende. Dazu sind die Anlageelemente 10.1, 10.2 zwischen die Schwenklager 8.1, 8.2 und das plattenförmige Bauelement 4 soweit eingetrieben, dass eine dann wirksame Dicke, also zwischen den Schwenklagern 8.1, 8.2 und dem plattenförmigen Bauelement 4 angeordnete Dicke, das Einklemmen bewirkt.

Weiterhin weist die Aufnahmevorrichtung 3 an den Seitenlagerschalen 7.1, 7.2 angeordnete erste Keile 12.1, 12.2 auf, die über Rastarme 13 mit daran ausgebildeten Rastgeometrien gegenüber den Seitenlagerschalen 7.1, 7.2 verrastet werden bzw. sind. Die ersten Keile 12.1, 12.2 bilden bei montiertem plattenförmigen Bauelement 4 einen in Figur 1b dargestellten zweiten Einklemmpunkt 11.2 für das plattenförmige Bauelement 4 oberhalb des ersten Einklemmpunkts 11.1. Dazu sind die ersten Keile 12.1, 12.2 zwischen den Innenseiten 5.1, 5.2 in dem V-förmige Mündungsbereich 6.1 und dem plattenförmigen Bauelement 4 eingeschoben und bewirken durch den sich dort verjüngenden Zwischenraum das Einklemmen. Die ersten Keile 12.1, 12.2 sind mit einem in den Figuren 2 und 7 dargestellten Zugband 14 miteinander verbunden. Dazu ist das Zugband 14 mit einer ersten Halterung 14.1 mit dem ersten ersten Keil 12.1 zugfest verbunden und weist zudem eine zweite Halterung 14.2 zum lösbaren Halten des zweiten ersten Keils 12.2 abseits der Aufnahme 2.1 vor der Montage des plattenförmigen Bauelements 4 auf, wie im Folgenden mit Bezug zu den Figuren 7 und 8 näher beschrieben wird.

Figur 3 zeigt die Auflage 7.3 von ihrer Unterseite. Daran sind endseitig als elastische verformbare Vorsprünge ausgebildete Federelemente 16 ausgebildet, an denen das plattenförmige Bauelement 4 aufliegt, wie beispielsweise in Figur 1b dargestellt. Weiterhin weist die Auflage 7.3 an deren Unterseite vierte Ausnehmungen 17.4 zur Aufnahme von nicht näher dargestellten Reibelementen wie etwa O-Ringen auf, um die Aufnahmevorrichtung 3 in der Aufnahme 2.1 in der Längsrichtung L kraftschlüssig zu fixieren. Die Auflage 7.3 weist zudem Durchgriffe 18 auf, die im montierten Zustand zwischen der Auflage 7.3 und dem Boden 5.3 eingeschlossen sind und zur Aufnahme von miteinander verbundenen Verbindungselementen 19 der Seitenlagerschalen 7.1, 7.2 dienen.

Die Figuren 4a und 4b zeigen ein Schwenklager 8.1 im Detail aus zwei entgegengesetzten Perspektiven. Das Schwenklager 8.1 ist rückseitig mit einer konvexen Geometrie 20.1 ausgebildet, mit der es beim Verschwenken gegenüber den Seitenlagerschalen 7.1, 7.2 an einer konkaven Geometrie 20.2 der Seitenlagerschalen 7.1, 7.2 abgleitet. Der dabei mögliche Verschwenkweg ist durch Anschläge 21 begrenzt, wie aus Figur 1b ersichtlich. An dem jeweiligen Schwenklager 8.1, 8.2 sind zudem die Aufnahme 9 für die als zweite Keile ausgebildeten Anlageelemente 10.1, 10.2, die als Schräge ausgebildet sein kann, sowie ein dritter Vorsprung 23.3 zum Rasteingriff in eine in Figur 2 zu erkennende dritte Ausnehmung 17.3 an einem als zweiter Keil ausgebildeten Anlageelement 10.1, 10.2 ausgebildet. Durch den dritten Vorsprung 23.3 und die dritte Ausnehmung 17.3 kann das Anlageelement 10.1, 10.2 an der Aufnahmevorrichtung 3 vor der Montage vorpositioniert werden. Die Schwenklager 8.1, 8.2 weisen ferner Einführschrägen 22 auf, die miteinander einen in Figur 1b dargestellten V-förmigen Bereich ausbilden.

Die Figuren 5a und 5b zeigen ein Seitenlagerschalen 7.1 im Detail aus zwei entgegengesetzten Perspektiven. Abseits von der bereits beschriebenen konkaven Geometrie 20.2 sind an den Seitenlagerschalen 7.1, 7.2 als Lamellen ausgebildete erste Vorsprünge 23.1 ausgebildet, die, wie in Figur 1b dargestellt, in der montierten Position der Aufnahmevorrichtung 3 in erste Ausnehmungen 17.1 an den Innenseiten 5.1, 5.2 eingreifen, um eine zwischen der Seitenlagerschale 7.1, 7.2 und dem Aufnahmeprofil 2 übertragbare Kraft zu vergrößern. Dabei sind die ersten Vorsprünge 23.1 nach unten abgeschrägt, um ein Einsetzen der Seitenlagerschalen 7.1, 7.2 in die Ausnehmung 2.1 zu erleichtern. Weiterhin weisen die Seitenlagerschalen 7.1, 7.2 als Rastelemente ausgebildete zweite Vorsprünge 23.2 auf, die, wie in Figur 1b dargestellt, in zweite Ausnehmungen 17.2 an den Innenseiten 5.1, 5.2 eingreifen, um die Seitenlagerschalen 7.1, 7.2 vor und während der Montage des plattenförmigen Bauelements 4 in der Aufnahme 2.1 zu positionieren bzw. in ihrer Position zu halten. An den Seitenlagerschalen 7.1, 7.2 sind weiterhin Rastarme 13 ausgebildet, an denen die ersten Keile 12.1, 12.2 gehalten und verrastet sind bzw. werden.

In Figur 6 ist die aus dem Seitenlagerschalen 7.1, 7.2 und der Auflage 7.3 zusammengesetzte Lagerschale 7 in perspektivische Ansicht dargestellt. Es ist hier insbesondere zu erkennen, wie die Verbindungselemente 19 zum Verbinden der Seitenlagerschalen 7.1, 7.2 die Durchgriffe 18 durchgreifen.

Figur 7 zeigt die Aufnahmevorrichtung 3 in einer Vormontageposition. Dabei ist der erste erste Keil 12.1 auf dem Rastarm 13 der ersten Seitenlagerschale 7.1 aufgeschoben und somit bei in die Aufnahme 2.1 eingesetzter Aufnahmevorrichtung 3 in dem V-förmigen Mündungsbereich 6.1 vorpositioniert. Der zweite erste Keil 12.2 ist hingegen nicht auf dem Rastarm 13 der zweiten Seitenlagerschale 7.2 aufgesetzt und an der zweiten Halterung 14.2 des Zugbands 14 zunächst abseits der Aufnahme 2.1 lösbar gehalten. Es ist dann zum Einführen des plattenförmigen Bauelements 4 in die Aufnahme 2.1 bzw. die Aufnahmevorrichtung 3 zunächst ausreichend Bauraum gegeben, wobei der zweite erste Keil 12.2 nach dem Einführen des plattenförmigen Bauelements 4 in den V-förmigen Mündungsberiech 6.1 eingebracht und auf den Rastarm 13 der zweiten Seitenlagerschale 7.2 aufgesteckt wird.

Figur 8 zeigt ein Verfahren 30 zum Aufnehmen des plattenförmigen Bauelements 4 an dem Aufnahmeprofil 2 bzw. in der Aufnahme 2.1 bzw. an der Aufnahmevorrichtung 3. In einem ersten Schritt 31 erfolgt ein Einlegen der Lagerschale 7 mit daran einliegenden Schwenklagern 8.1, 8.2 und an den Schwenklagern 8.1, 8.2 aufgenommenen Anlageelemente 10.1, 10.2 in die Aufnahme 2.1, wobei bevorzugt bereits der erste erste Keil 12.1 an dem Rastarm 13 der ersten Seitenlagerschale 7.1 aufgeschoben ist und der zweite erste Keil 12.2 abseits an der zweiten Halterung 14.2 des Zugbands 14 vorpositioniert ist. Die Aufnahmevorrichtung 3 wird also in dem ersten Schritt 31 in der Aufnahme 2.1 angeordnet. In einem zweiten Schritt 32 erfolgt ein Einführen des plattenförmigen Bauelements 4 in die Aufnahmevorrichtung 3, also zwischen die Anlageelemente 10.1, 10.2. In einem dritten Schritt 33 erfolgt ein Einstellen der wirksamen Dicke der Anlageelemente 10.1, 10.2 zum Einklemmen des plattenförmigen Bauelements 4 an dem ersten Einklemmpunkt 11.1. Das Einstellen der wirksamen Dicke erfolgt dabei insbesondere durch Eintreiben von als zweite Keile ausgebildeten Anlageelementen 10.1, 10.2, beispielsweise durch ein zwischen die Aufnahme 2.1 und das plattenförmige Bauelement 4 einführbares Anschlagwerkzeug. In einem vierten Schritt 34 erfolgt ein insbesondere lotrechtes Ausrichten des plattenförmigen Bauelements 4 durch Verschwenken der Schwenklager 8.1, 8.2 gegenüber den Seitenlagerschalen 7.1, 7.2. In einem fünften Schritt 35 erfolgt ein Einschieben der ersten Keile 10.1, 10.2 zwischen den Innenseiten 5.1, 5.2 der Aufnahme 2.1 und dem plattenförmigen Bauelement 4 zum Einklemmen des plattenförmigen Bauelements 4 an dem zweiten Einklemmpunkt 11.2 in der ausgerichteten Position. Insbesondere wird dabei der erste erste Keil 12.1 durch Zug an dem Zugband 14 eingeschoben und der zweite erste Keil 12.2 anschließend händisch auf den Rastarm 13 der zweiten Seitenlagerschale 7.2 aufgesetzt und eingeschoben. Es ist dann zur Montage lediglich eine Zugänglichkeit der Aufnahmevorrichtung 3 von der Seite des zweiten ersten Keils 12.2 aus notwendig.

### Bezugszeichenliste

- 1: Aufnahmeprofilsystem
- 2: Aufnahmeprofil
- 2.1: Aufnahme des Aufnahmeprofils
- 3: Aufnahmevorrichtung
- 4: plattenförmiges Bauelement
- 5.1: Innenseite der Aufnahme
- 5.2: Innenseite der Aufnahme
- 5.3: Boden der Aufnahme
- 6.1: V-förmiger Mündungsbereich der Aufnahme
- 6.2: U-förmiger unterer Bereich der Aufnahme
- 7: Lagerschale
- 7.1: erste Seitenlagerschale der Lagerschale
- 7.2: zweite Seitenlagerschale der Lagerschale
- 7.3: Auflage der Lagerschale
- 8.1: erstes Schwenklager
- 8.2: zweites Schwenklager
- 9: Aufnahme des Schwenklagers
- 10.1: erstes Anlageelement
- 10.2: zweites Anlageelement
- 11.1: erster Einklemmpunkt
- 11.2: zweiter Einklemmpunkt
- 12.1: erster erster Keil
- 12.2: zweiter erster Keil
- 13: Rastarm einer Seitenlagerschale
- 14: Zugband
- 14.1: erste Halterung es Zugbands
- 14.2: zweite Halterung des Zugbands
- 16: Federelement
- 17.1: erste Ausnehmung
- 17.2: zweite Ausnehmung
- 17.3: dritte Ausnehmung
- 17.4: vierte Ausnehmung
- 18: Durchgriff der Auflage
- 19: Verbindungselement einer Seitenlagerschale
- 20.1: konvexe Geometrie eines Schwenklagers
- 20.2: konkave Geometrie einer Seitenlagerschale
- 21: Anschlag eines Schwenklagers
- 22: Einführschräge eines Schwenklagers
- 23.1: erster Vorsprung
- 23.2: zweiter Vorsprung
- 23.3: dritter Vorsprung
- 30: Verfahren zum Aufnehmen des plattenförmigen Bauelements
- 31: erster Schritt - Einlegen der Lagerschale mit Schwenklagern und Anlageelementen
- 32: zweiter Schritt - Einführen des plattenförmigen Bauelements
- 33: dritter Schritt - Einstellen der wirksamen Dicke der Anlageelemente
- 34: vierter Schritt - Ausrichten des plattenförmigen Bauelements
- 35: fünfter Schritt - Einschieben der ersten Keile
- L: Längsrichtung

## Patentansprüche

1. Aufnahmevorrichtung (3) zum Halten eines plattenförmigen Bauelements (4), insbesondere einer Glasscheibe, in einer Aufnahme (2.1) mit einem Boden (5.3) und zwei Innenseiten (5.1, 5.2) sowie einem V-förmigen Mündungsbereich (6.1) eines Aufnahmeprofils (2), die Aufnahmevorrichtung (3) aufweisend
eine Lagerschale (7) zum Einlegen in die Aufnahme (2.1), wobei die Lagerschale (7) eine zum Aufliegen auf dem Boden (5.3) ausgebildete Auflage (7.3) für das plattenförmige Bauelement (4) und zwei zum Anliegen an den Innenseiten (5.1, 5.2) ausgebildete Seitenlagerschalen (7.1, 7.2) aufweist;
zwei in den Seitenlagerschalen (7.1, 7.2) einliegende, jeweils gegenüber den Seitenlagerschalen (7.1, 7.2) verschwenkbare Schwenklager (8.1, 8.2);
zwei an den Schwenklagern (8.1, 8.2) aufgenommene, jeweils eine Anlagefläche für das plattenförmige Bauelement (4) bildende und durch eine einstellbare wirksame Dicke zum Einklemmen des plattenförmigen Bauelements (4) ausgebildete Anlageelemente (10.1, 10.2); und
zwei jeweils mit einer Seitenlagerschale (7.1, 7.2) verrastbare erste Keile (12.1, 12.2) zum Einschieben zwischen den Innenseiten (5.1, 5.2) und dem plattenförmigen Bauelement (4) in dem V-förmigen Mündungsbereich (6.1) der Aufnahme (2.1) und zum Einklemmen des plattenförmigen Bauelements (4).

2. Aufnahmevorrichtung (3) nach Anspruch 1, wobei die beiden ersten Keile (12.1, 12.2) mittels eines an der Lagerschale (7) geführten Zugbands (14) miteinander verbunden sind.

3. Aufnahmevorrichtung (3) nach Anspruch 1 oder 2, wobei die Seitenlagerschalen (7.1, 7.2) jeweils zumindest einen außenliegenden ersten Vorsprung (23.1) zum formschlüssigen Eingriff in erste Ausnehmungen (17.1) an einer Innenseite (5.1, 5.2) der Aufnahme (2.1) aufweisen.

4. Aufnahmevorrichtung (3) nach Anspruch 3, wobei die Seitenlagerschalen (7.1, 7.2) jeweils mehrere erste Vorsprünge (23.1) aufweisen und wobei die ersten Vorsprünge (23.1) als Lamellen ausgebildet sind.

5. Aufnahmevorrichtung (3) nach einem der vorhergehenden Ansprüche, wobei die Seitenlagerschalen (7.1, 7.2) jeweils zumindest einen zweiten Vorsprung (23.2) zum Rasteingriff in eine zweite Ausnehmung (17.2) an einer Innenseite (5.1, 5.2) der Aufnahme (2.1) zum formschlüssigen und/oder kraftschlüssigen Halten der Lagerschale (7) in ihrer Position aufweisen.

6. Aufnahmevorrichtung (3) nach einem der vorhergehenden Ansprüche, wobei die Anlageelemente (10.1, 10.2) als zwischen ein jeweiliges Schwenklager (8.1, 8.2) und das plattenförmige Bauelement (4) einschiebbare zweite Keile ausgebildet sind.

7. Aufnahmevorrichtung (3) nach einem der vorhergehenden Ansprüche, wobei die Schwenklager (8.1, 8.2) jeweils einen dritten Vorsprung (23.3) zum Rasteingriff in eine dritte Ausnehmung (17.3) an einem Anlageelement (10.1, 10.2) zum formschlüssigen und/oder kraftschlüssigen Vorpositionieren des Anlageelements (10.1, 10.2) gegenüber dem Schwenklager (8.1, 8.2) aufweisen.

8. Aufnahmevorrichtung (3) nach einem der vorhergehenden Ansprüche, wobei die Auflage (7.3) und die Seitenlagerschalen (7.1, 7.2) als voneinander separate Komponenten ausgebildet sind.

9. Aufnahmevorrichtung (3) nach Anspruch 8, wobei die Seitenlagerschalen (7.1, 7.2) jeweils Verbindungselemente (19) aufweisen und mittels der Verbindungselemente (19) miteinander verbindbar, insbesondere formschlüssig verbindbar, ausgebildet sind, wobei die miteinander verbundenen Seitenlagerschalen (7.1, 7.2) insbesondere die Auflage (7.3) umgreifen.

10. Aufnahmevorrichtung (3) nach einem der vorhergehenden Ansprüche, wobei die Auflage (7.3) zumindest eine dem Boden (5.3) zugewandte vierte Ausnehmung (17.4) zur Aufnahme eines Reibelements, insbesondere eines O-Rings aufweist.

11. Aufnahmevorrichtung (3) nach einem der vorhergehenden Ansprüche, wobei die Auflage (7.3) zumindest ein Federelement (16) zum elastischen Aufnehmen des plattenförmigen Bauelements (4) ausweist.

12. Aufnahmevorrichtung (3) nach einem der vorhergehenden Ansprüche, wobei die Schwenklager (8.1, 8.2) Einführschrägen (22) zum Einführen des plattenförmigen Bauelements (4) zwischen die Anlageelemente (10.1, 10.2) aufweist.

13. Aufnahmeprofilsystem (1) zur Aufnahme eines plattenförmigen Bauelements (4), insbesondere einer Glasscheibe, aufweisend
ein Aufnahmeprofil (2) mit einer einen Boden (5.3) und zwei Innenseiten (5.1, 5.2) sowie einen V-förmigen Mündungsbereich (6.1) aufweisenden Aufnahme (2.1); und
zumindest eine in der Aufnahme (2.1) einliegende Aufnahmevorrichtung (3) nach einem der vorhergehenden Ansprüche.

14. Aufnahmeprofilsystem (1) nach Anspruch 13, wobei das Aufnahmeprofil (2) an zumindest einer Innenseite (5.1, 5.2) zumindest eine erste Ausnehmungen (17.1) zum Aufnehmen zumindest eines ersten Vorsprungs (23.1) einer Seitenlagerschale (7.1, 7.2) der Aufnahmevorrichtung (3) und/oder zumindest eine zweite Ausnehmungen (17.2) zum Aufnehmen zumindest eines zweiten Vorsprungs (23.2) einer Seitenlagerschale (7.1, 7.2) der Aufnahmevorrichtung (3) aufweist.

15. Verfahren (30) zum Aufnehmen eines plattenförmigen Bauelements (4), insbesondere einer Glasscheibe, an einem Aufnahmeprofil (2) mit einer einen Boden (5.3) und zwei Innenseiten (5.1, 5.2) sowie einen V-förmigen Mündungsbereich (6.1) aufweisenden Aufnahme (2.1) mittels einer Aufnahmevorrichtung (3) nach einem der Ansprüche 1 bis 12, das Verfahren (30) aufweisend die Schritte
Einlegen (31) der Lagerschale (7) mit daran einliegenden Schwenklagern (8.1, 8.2) und an den Schwenklagern (8.1, 8.2) aufgenommenen Anlageelemente (10.1, 10.2) in die Aufnahme (2.1);
Einführen (32) des plattenförmigen Bauelements (4) zwischen die Anlageelemente (10.1, 10.2);
Einstellen (33) der wirksamen Dicke der Anlageelemente (10.1, 10.2) zum Einklemmen des plattenförmigen Bauelements (4);
Ausrichten (34) des plattenförmigen Bauelements (4) durch Verschwenken der Schwenklager (8.1, 8.2) gegenüber den Seitenlagerschalen (7.1, 7.2); und
Einschieben (35) der ersten Keile (12.1, 12.2) zwischen den Innenseiten (5.1, 5.2) der Aufnahme (2.1) und dem plattenförmigen Bauelement (4) zum Einklemmen des plattenförmigen Bauelements (4) in der ausgerichteten Position, insbesondere mittels eines an der Lagerschale (7) geführten Zugbands (14).
